# EUROPÄISCHE PATENTSCHRIFT

(11) **EP 0 921 951 B1**
(45) Veröffentlichungstag und Bekanntmachung des Hinweises auf die Patenterteilung: **11.10.2000**
(21) Anmeldenummer: 97935463.6
(22) Anmeldetag: 17.07.1997
(51) Int. Cl.: B42F 7/02

(54) **SICHTTAFEL FÜR INFORMATIONSSYSTEME**
INFORMATION SYSTEM DISPLAY PANEL
PANNEAU DE VISUALISATION POUR SYSTEMES D'INFORMATION

(30) Priorität: 17.07.1996 DE 29613107 U
(43) Veröffentlichungstag der Anmeldung: 16.06.1999
(73) Patentinhaber: Durable Hunke & Jochheim GmbH & Co. KG., 58636 Iserlohn (DE)
(72) Erfinder: MAIER-HUNKE, Horst-Werner, D-58640 Iserlohn (DE)
(74) Vertreter: Böning, Manfred, Prof.Dr.-Ing.
(86) Internationale Anmeldenummer: DE9701551
(87) Internationale Veröffentlichungsnummer: WO9803351

(56) Entgegenhaltungen:
- FR-A- 1 463 195
- US-A- 4 507 885

## Beschreibung

Die Erfindung betrifft eine Sichttafel für Informationssysteme, bei der im Bereich der Enden eines Randes eines eine Tasche aus Klarsichtfolien haltenden Kunststoffrahmens zylindrische Zapfen oder Hohlräume zum Einhängen in Haltevorrichtungen von Ständern, Mappen od.dgl. angeordnet sind.

Bekannt sind Sichttafeln der vorstehenden Art, bei denen der Rahmen und die Ränder der von den Klarsichtfolien gebildeten Tasche durch Schweißen miteinander verbunden sind, wobei eine der Klarsichtfolien längs vier und eine der Klarsichtfolien längs dreier Ränder unverlierbar in den Rahmen eingeschweißt ist. Die bekannten Schweißverbindungen sind nicht nur mit einem unerwünscht hohen Energieaufwand verbunden, sondern sie vermögen auch hinsichtlich des mit ihr erzielbaren Arbeitsergebnisses nicht voll zu befriedigen. Der Erfindung liegt die Aufgabe zugrunde, eine Sichttafel der in Betracht gezogenen Art zu schaffen, die sich unter Beachtung ökologischer Gesichtspunkte wirtschaftlich herstellen läßt und hinsichtlich ihres Erscheinungsbildes hohen Ansprüchen genügt. Gelöst wird diese Aufgabe erfindungsgemäß dadurch, daß der Rahmen aus zwei durch Rastkupplungen miteinander verbundenen Rahmenhälften besteht, die mindestens jeweils drei Ränder zweier die Tasche bildender Klarsichtfolien halten.

Die erfindungsgemäße Sichttafel bietet den Vorteil, daß die sie bildenden Teile schnell und problemlos zusammengefügt werden können und umlaufende Schweißnähte entbehrlich sind. Anders als bei bekannten geschweißten Rahmen lassen sich die Rahmenaußenflächen glatt gestalten und es kommt folglich nicht zur Bildung sogenannter Schmutznester.

Weitere Einzelheiten und Merkmale der Erfindung ergeben sich aus den Unteransprüchen und der nachstehenden Beschreibung einer in der beigefügten Zeichnung dargestellten, besonders vorteilhaften Ausführungsform der Erfindung. Es zeigen:
Fig. 1 die Draufsicht auf eine Sichttafel,
Fig. 2 die Draufsicht auf zwei übereinander gelegte Klarsichtfolien,
Fig. 3 in vergrößertem Maßstab einen Schnitt durch die Rahmenhälften im Bereich einer Verbindungsstelle,
Fig. 4 in vergrößertem Maßstab einen Schnitt durch die Rahmenhälften im Bereich einer Rastmulde für einen Reiter und
Fig. 5 einen zur Aufbringung am Rahmen der Sichttafel geeigneten Reiter.

In Figur 1 ist mit 1 der Rahmen einer Sichttafel bezeichnet, der aus zwei Hälften 2,3 besteht, zwischen denen zwei Klarsichtfolien 4 und 5 eingespannt sind. Während die der die Rückseite des Rahmens 1 bildenden Hälfte 3 zugewandte Klarsichtfolie 4 längs aller ihrer vier Ränder im Rahmen 1 gehalten wird, ist die der die Vorderseite des Rahmens 1 bildenden Hälfte 2 zugewandte Klarsichtfolie 5 lediglich längs dreier Ränder am Rahmen 1 verankert. Die Klarsichtfolien 4 und 5 können aus einem Stück bestehen, das im Bereich des unteren Randes des Rahmens 1 gefalzt ist. Zur Verbindung der Rahmenhälften 2,3 dienen zwei Reihen von Rastkupplungen, deren Aufbau aus Figur 3 hervorgeht. Jede Rastkupplung besteht aus einem Stift 6, den eine ringförmige Zentriernut 7 umgibt, und aus einer an ihrem unteren Ende geschlossenen Buchse 8, deren freies Ende in die Zentriernut 7 eintauchen kann. Der Stift 6 ist mit einem Rastwulst 9 versehen, der im eingerasteten Zustand in eine Rastnut 10 an der Innenwand der Buchse 8 greift.

Die Stifte 6 und Buchsen 8 der inneren Rastkupplungsreihe passieren von Stanzlöchern gebildete Aussparungen 11 der Klarsichtfolien 4 und 5. Während die Stifte 6 und Buchsen 8 der inneren Rastkupplungsreihe im Bereich der Ränder der Klarsichtfolien 4 und 5 voll von diesen umschlossen werden, sind die Stifte 6 und Buchsen 8 der äußeren Rastkupplungsreihe nur partiell von ebenfalls gestanzten halbkreisförmigen Aussparungen 12 umgeben. Wie man anhand der Aussparungen 11 und 12 in Figur 2 erkennen kann, sind die Rastkupplungen der nebeneinander angeordneten Rastkupplungsreihen in Längsrichtung der Kupplungsreihen versetzt zueinander angeordnet. Zur Gewährleistung satter Anlageverhältnisse im Bereich der umlaufenden äußeren Fuge der Rahmenhälften 2 und 3 liegen die zu kuppelnden Elemente der Rastkupplungen in einem durch flache Stege 13,14 begrenzten streifenförmigen Bereich 15 der einander zugewandten Seiten der Rahmenhälften 2,3, wobei die Höhe der äußeren Stege 14 um einen der Dicke der Klarsichtfolien 4,5 Rechnung tragenden Betrag größer ist als die Höhe der inneren Stege 13.

Mindestens ein Teil der Ränder der Rahmenhälften 2,3 ist an der Vorder- und Rückseite des Rahmens 1 mit Führungsnuten 16,17 für die Schenkel 18,19 von Reitern 20 versehen, wobei zur Lagearretierung der Reiter 20 Rastmulden 21 und 22 dienen, in die Rastvorsprünge 23 der Reiter 20 einrasten können. Um die Positionen der Reiter 20 in kleinen Schritten verändern zu können, sind die Rastmulden 21 an der Vorderseite des Rahmens 1 gegenüber den Rastmulden 22 an der Rückseite des Rahmens 1 versetzt angeordnet.

## Patentansprüche

1. Sichttafel für Informationssysteme, bei der im Bereich der Enden eines Randes eines eine Tasche aus Klarsichtfolien (4,5) haltenden Kunststoffrahmens (1) zylindrische Zapfen oder Hohlräume zum Einhängen in Haltevorrichtungen von Ständern, Mappen od. dgl. angeordnet sind, **dadurch gekennzeichnet,** daß der Rahmen (1) aus zwei durch Rastkupplungen miteinander verbundenen Rahmenhälften (2,3) besteht, die eine Tasche halten, welche von zwei ungleich großen Klarsichtfolien (4,5) gebildet wird, von denen eine längs dreier und eine längs aller ihrer vier Ränder zwischen den Rahmenhälften (2,3) gehalten wird.

2. Sichttafel nach Anspruch 1, **dadurch gekennzeichnet,** daß die Rastkupplungen von einer Vielzahl von Druckknöpfen gebildet werden.

3. Sichttafel nach Anspruch 1 oder 2, **dadurch gekennzeichnet,** daß die Rastkupplungen zwei sich über den gesamten Umfang des Rahmens (1) erstreckende, seitlich zueinander versetzte Rastkupplungsreihen bilden.

4. Sichttafel nach Anspruch 3, **dadurch gekennzeichnet,** daß die Rastkupplungen der einen Rastkupplungsreihe gegenüber den Rastkupplungen der anderen Rastkupplungsreihe in Längsrichtung der Kupplungsreihen zueinander versetzt sind.

5. Sichttafel nach einem oder mehreren der Ansprüche 1 bis 4, **dadurch gekennzeichnet,** daß die zu kuppelnden Elemente der Rastkupplungen in einem durch flache Stege (13,14) begrenzten streifenförmigen Bereich (15) der einander zugewandten Seiten der Rahmenhälften (2,3) angeordnet sind.

6. Sichttafel nach einem oder mehreren der Ansprüche 1 bis 5, **dadurch gekennzeichnet,** daß die Klarsichtfolien (4,5) im Bereich ihrer zwischen den Rahmenteilen (2,3) gehaltenen Ränder mit mindestens einen Teil der Rastkupplungen umschließenden Aussparungen (11,12) versehen sind.

7. Sichttafel nach einem oder mehreren der Ansprüche 1 bis 6, **dadurch gekennzeichnet,** daß die Rastkupplungen aus einen Rastwulst (9) aufweisenden Stiften (6) und eine Rastnut (10) aufweisenden, zum sie tragenden Rahmenteil hin geschlossenen Buchsen (8) bestehen, deren freie Enden in die Stifte umgebende Zentriernuten (7) ragen.

8. Sichttafel nach einem oder mehreren der Ansprüche 1 bis 7, **dadurch gekennzeichnet,** daß die Rahmenteile (2,3) im Bereich mindestens eines Randes ihrer Vorder- und/oder Rückseite mit Führungsnuten (16,17) für die Schenkel (18,19) von Reitern (20) versehen sind.

9. Sichttafel nach Anspruch 8, **dadurch gekennzeichnet,** daß die Schenkel (18,19) der Reiter (20) mit mindestens einem Rastvorsprung (23) und die Führungsnuten (16,17) mit einer Vielzahl von Rastmulden (21,22) versehen sind.

10. Sichttafel nach Anspruch 9, **dadurch gekennzeichnet,** daß die Rastmulden (21) an der Vorderseite des Rahmens (1) gegenüber den Rastmulden (22) auf der Rückseite des Rahmens (1) versetzt zueinander angeordnet sind.

11. Sichttafel nach Anspruch 8 oder 9, **dadurch gekennzeichnet,** daß der Abstand zwischen den Rastmulden (21) an der Vorderseite des Rahmens (1) anders ist als der Abstand der Rastmulden (22) an der Rückseite des Rahmens (1).

## Claims

1. Information system display panel in which cylindrical pins or holes for hanging in holding devices of stands, folders or the like are arranged in the region of the ends of one edge of a plastic frame (1) holding a pocket formed by transparent films (4, 5), characterized in that the frame (1) comprises two frame halves (2, 3) which are joined together by locking couplings and hold a pocket which is formed by two transparent films (4, 5) of different sizes, one of which is held between the frame halves (2, 3) along three and one along all of its four edges.

2. Display panel according to Claim 1, characterized in that the locking couplings are formed by a multiplicity of press studs.

3. Display panel according to Claim 1 or 2, characterized in that the locking couplings form two rows of locking couplings which extend over the entire periphery of the frame (1) and are offset laterally with respect to one another.

4. Display panel according to Claim 3, characterized in that the locking couplings of one row of locking couplings are arranged offset with respect to the locking couplings of the other row of locking couplings in the longitudinal direction of the rows of couplings.

5. Display panel according to one or more of Claims 1 to 4, characterized in that the elements of the locking couplings to he coupled are arranged in a strip-shaped region (15) of the mutually facing sides of the frame halves (2, 3) bounded by flat fillets (13, 14).

6. Display panel according to one or more of Claims 1 to 5, characterized in that the transparent films (4, 5) are provided in the region of their edges held between the frame parts (2, 3) with clearances (11, 12) enclosing at least part of the locking couplings.

7. Display panel according to one or more of Claims 1 to 6, characterized in that the locking couplings comprise pins (6), which have an edge bead (9), and sockets (8), which have a locking groove (10), are closed towards the frame part bearing them and the free ends of which protrude into centring grooves (7) surrounding the pins.

8. Display panel according to one or more of Claims 1 to 7, characterized in that the frame parts (2, 3) are provided in the region of at least one edge of their front and/or rear side with guide grooves (16, 17) for the legs (18, 19) of index-tabs (20).

9. Display panel according to Claim 8, characterized in that the legs (18, 19) of the index-tabs (20) are provided with at least one locking projection (23) and the guide grooves (16, 17) are provided with a multiplicity of locking recesses (21, 22).

10. Display panel according to Claim 9, characterized in that the locking recesses (21) on the front side of the frame (1) are arranged offset with respect to the locking recesses (22) on the rear side of the frame (1).

11. Display panel according to Claim 8 or 9, characterized in that the distance between the locking recesses (21) on the front side of the frame (i) is different from the distance between the locking recesses (22) on the rear side of the frame (1).

## Revendications

1. Tablette à contenu visible, pour système d'informations, dans laquelle il est prévu, disposés dans la zone des extrémités d'un bord d'un cadre en matière plastique (1) contenant une poche formée de feuilles transparentes (4, 5), des doigts ou des évidements cylindriques servant à la suspension dans des dispositifs de maintien de barres verticales, classeurs ou analogues, caractérisé en ce que le cadre (1) est constitué de deux moitiés de cadre (2, 3) qui sont solidarisées entre elles au moyen d'accouplements à verrouillage et maintiennent une poche qui est formée de deux feuilles transparentes (4, 5) de dimensions différentes dont l'une est maintenue le long de trois de ses côtés et une autre le long de l'ensemble de ses quatre côtés, entre les moitiés de cadre (2, 3).

2. Tablette à contenu visible suivant la revendication 1, caractérisée en ce que les accouplements à verrouillage sont constitués par de multiples boutons-pression.

3. Tablette à contenu visible suivant la revendication 1 ou 2, caractérisée en ce que les accouplements à verrouillage sont constitués par deux rangées d'accouplements à verrouillage qui s'étendent sur toute la périphérie du cadre (1) et sont décalées latéralement l'une vis-à-vis de l'autre.

4. Tablette à contenu visible suivant la revendication 3, caractérisée en ce que les accouplements à verrouillage d'une première rangée d'accouplements à verrouillage sont décalés vis-à-vis des accouplements à verrouillage de l'autre rangée d'accouplements à verrouillage suivant la direction longitudinale des rangées d'accouplements.

5. Tablette à contenu visible suivant une ou plusieurs des revendications 1 à 4, caractérisée en ce que les éléments à accoupler des accouplements à verrouillage sont disposés dans une zone (15), en forme de bande et délimitée par des méplats en surépaisseur (13, 14), des faces des moitiés de cadre (2, 3) qui sont situées en regard l'une de l'autre.

6. Tablette à contenu visible suivant une ou plusieurs des revendications 1 à 5, caractérisée en ce que les feuilles transparentes (4, 5) sont pourvues, dans la zone de leurs bords maintenus entre les parties de cadre (2, 3), de parties évidées (11, 12) entourant au moins une partie des accouplements à verrouillage.

7. Tablette à contenu visible suivant une ou plusieurs des revendications 1 à 6, caractérisée en ce que les accouplements à verrouillage sont constitués par des tétons (6), comportant un bourrelet de verrouillage (9), et des douilles (8), comportant une gorge de verrouillage (10), qui sont fermées du côté de la partie de cadre les portant et dont les extrémités libres pénètrent dans des gorges de centrage (7) entourant les tétons.

8. Tablette à contenu visible suivant une ou plusieurs des revendications 1 à 7, caractérisée en ce que les parties de cadre (2, 3) sont pourvues, dans la zone d'au moins un bord de leurs faces avant et/ou arrière, de rainures de guidage (16, 17) pour les branches (18, 19) d'étriers (20).

9. Tablette à contenu visible suivant la revendication 8, caractérisée en ce que les branches (18, 19) des étriers (20) sont pourvues d'au moins une saillie d'accrochage (23) et les rainures de guidage (16, 17) sont pourvues de multiples évidements d'accrochage (21, 22).

10. Tablette à contenu visible suivant la revendication 9, caractérisée en ce que les évidements d'accrochage (21) situés sur la face avant du cadre (1) sont décalés vis-à-vis des évidements d'accrochage (22) situés sur la face arrière du cadre (1).

11. Tablette à contenu visible suivant la revendication 8 ou 9, caractérisée en ce que la distance séparant les évidements d'accrochage (21) situés sur la face avant du cadre (1) est différente de la distance des évidements d'accrochage (22) situés sur la face arrière du cadre (1).
